# FASCICULE DE BREVET EUROPEEN

(11) **EP 3 666 111 B1**
(45) Date de publication et mention de la délivrance du brevet: **16.03.2022**
(21) Numéro de dépôt: 18212450.3
(22) Date de dépôt: 13.12.2018
(51) Int. Cl.: A44C 5/24

(54) **FERMOIR DE BRACELET AJUSTABLE**
VERSTELLBARER ARMBANDVERSCHLUSS
ADJUSTABLE BRACELET CLASP

(43) Date de publication de la demande: 17.06.2020
(73) Titulaire: Omega SA, 2502 Bienne (CH)
(72) Inventeur: CATANESE, Rocco, 2502 Bienne (CH)
(74) Mandataire: ICB SA

(56) Documents cités:
- EP-A1- 2 868 222
- EP-A1- 3 170 420
- CH-A2- 702 523

## Description

### Domaine technique

La présente invention concerne un fermoir pour bracelet, du type à boucle déployante, comprenant des première et seconde lames articulées l'une par rapport à l'autre, par une première de leurs extrémités respectives, entre une position fermée, de porter, et au moins une position ouverte, la première lame portant un organe de fixation d'un premier brin de bracelet, la seconde lame, inférieure, comprenant un passant à sa seconde extrémité définissant un passage pour un second brin de bracelet et, portant un téton destiné à être inséré dans un trou adapté du brin de bracelet pour définir un point d'ancrage de ce dernier au fermoir, le fermoir comportant en outre au moins un organe de verrouillage pour maintenir les première et seconde lames dans leur position fermée.

La présente invention concerne également une montre-bracelet munie d'un tel fermoir.

### Etat de la technique

La problématique relative à la nécessité de prévoir un dispositif de réglage de la longueur utile d'un bracelet est bien connue.

D'une part, dans le cas de bracelets composés de maillon, il est possible que le poignet du porteur présente une circonférence dont la valeur est située entre deux configurations du bracelet différant l'une de l'autre d'un seul maillon. Aussi, il est utile de prévoir un dispositif de réglage de la longueur utile du bracelet permettant un ajustement plus fin de la longueur du bracelet que le retrait ou l'ajout d'un maillon.

D'autre part, on sait également que la valeur de la circonférence du poignet varie en fonction des saisons, une valeur maximale étant généralement atteinte en été et une valeur minimale étant atteinte en hiver. Il est là encore préférable de prévoir un dispositif de réglage fin de la longueur utile du bracelet permettant au porteur du bracelet d'ajuster cette longueur pour améliorer le confort du bracelet au porter.

A titre d'exemple, la demande de brevet EP 09131 06 A1 décrit un fermoir du type à boucle déployante comportant un capot présentant une série de paires de trous destinés à loger les extrémités d'une barrette de fixation d'un bracelet. Deux paires de trous adjacentes sont espacées d'une distance définissant un pas de réglage de la longueur utile du bracelet, pour répondre aux problèmes mentionnés ci-dessus.

Toutefois, un tel dispositif de réglage de la longueur du bracelet est peu esthétique étant donné que les trous de réglage sont visibles sur les côtés du capot. En outre, l'opération de réglage d'un tel fermoir requiert une certaine dextérité car elle nécessite d'introduire un outil pointu dans les trous pour comprimer la barrette de fixation du bracelet, ce qui risque de conduire à des dommages au niveau du capot en cas de maladresse de la personne réalisant l'ajustement.

Pour éviter une telle situation, des dispositifs alternatifs ont déjà été divulgués, comme par exemple dans le brevet EP 0350785 B1 qui décrit un fermoir similaire au précédent mais comprenant en alternative un dispositif d'ajustement de la longueur utile du bracelet pouvant être manipulé sans outil. En effet, le fermoir décrit dans ce brevet est du type à boucle déployante comportant deux lames articulées entre elle au moyen d'une tige les traversant toutes deux, chacune des lames portant à son extrémité libre un organe de fixation à un bracelet. Une première lame porte un crochet destiné à s'engager dans un trou ménagé dans la seconde lame pour y coopérer avec une gâchette permettant de verrouiller le crochet et donc le fermoir dans un état fermé. La seconde lame comprend deux parties susceptibles de coulisser l'une par rapport à l'autre dans une certaine plage prédéfinie, définissant un pas d'ajustement de la longueur utile du bracelet. Une première de ses deux parties porte la charnière la reliant à la première lame tandis que la seconde partie porte la gâchette de verrouillage. Le trou dans lequel le crochet s'engage pour verrouiller le fermoir présente une longueur, suivant la direction longitudinale du bracelet, correspondant à la plage de coulissement entre les deux parties de la seconde lame. La gâchette présente une partie centrale définissant deux emplacements pour le crochet, suivant la direction longitudinale du bracelet, correspondant à deux longueurs utiles différentes du bracelet. Un organe de commande comprenant notamment un poussoir permet d'actionner la gâchette pour libérer le crochet et ouvrir le fermoir.

On pourra signaler qu'un inconvénient qui résulte de cette structure est la perte du réglage de la longueur du bracelet à chaque ouverture du fermoir. De ce fait, le porteur du bracelet doit veiller à chaque fermeture de son fermoir que le crochet est inséré du côté de la portion centrale de la gâchette correspondant à la longueur souhaitée pour le bracelet.

Des dispositifs de réglage comportant un organe de verrouillage spécifique ont également été proposés, en alternative, pour éviter ce type d'inconvénients, tels que les documents EP 3 170 420, qui décrit le préambule de la revendication 1, et CH 702 523.

### Divulgation de l'invention

Un but principal de la présente invention est de pallier les inconvénients des fermoirs connus de l'art antérieur, en proposant un fermoir de bracelet comprenant un dispositif de réglage de la longueur utile du bracelet de structure simple, proposant préférablement un réglage stable, y compris lorsque le fermoir est ouvert, et de manipulation aisée.

A cet effet, la présente invention concerne plus particulièrement un fermoir pour bracelet, du type à boucle déployante, comprenant des première et seconde lames articulées l'une par rapport à l'autre, par une première de leurs extrémités respectives, entre une position fermée, de porter, et au moins une position ouverte, ladite première lame portant un organe de fixation d'un premier brin de bracelet, ladite seconde lame, inférieure, comprenant un passant à sa seconde extrémité définissant un passage pour un second brin de bracelet et, portant un téton destiné à être inséré dans un trou adapté du brin de bracelet pour définir un point d'ancrage de ce dernier au fermoir, le fermoir comportant en outre au moins un organe de verrouillage pour maintenir lesdites première et seconde lames dans leur position fermée, ledit téton étant mobile par rapport au passant et comprend des moyens d'actionnement agencés pour le déplacer et ainsi définir au moins deux positions prédéfinies associées à une longueur utile prédéfinie du bracelet.

Selon l'invention, ledit téton comprend une base solidaire de ce dernier, ladite base étant agencée pour se déplacer dans un logement du passant, le passant comprenant un couvercle agencé pour recouvrir le logement et coopérer avec la base du téton, le téton et la base comprenant chacun des moyens de guidage complémentaires, et les moyens d'actionnement comprennent un cliquet à ressort disposé dans le téton, le cliquet étant en partie saillant au niveau de la base0.

De manière générale, on peut avantageusement prévoir que chacun des emplacements est défini par un trou ménagé dans le passant et dans lequel le téton est susceptible d'être engagé partiellement.

Conformément à d'autres variantes avantageuses de l'invention :
- le passant comprend un dégagement oblong, ledit téton traversant ledit dégagement ;
- les moyens de guidage complémentaire comprennent d'une part des ailes latérales solidaire du téton, et d'autre part des rainures de guidage formées dans ledit capot, les rainures étant agencées pour guider les ailes latérales ;
- lesdites rainures de guidage comprennent des échancrures définissant des positions distinctes du téton ;
- le capot est monté coulissant sur le passant, le capot étant maintenu en place sur le passant par une vis ;
- le logement formée dans le passant comprend au moins une butée pour maintenir en place le téton.

L'invention concerne également une montre-bracelet comportant un bracelet muni d'un fermoir conforme à l'invention.

### Brève description des dessins

D'autres caractéristiques et avantages de la présente invention apparaîtront plus clairement à la lecture de la description détaillée d'un mode de réalisation préféré qui suit, faite en référence aux dessins annexés donnés à titre d'exemples non limitatifs et dans lesquels:
- la figure 1 représente une vue en perspective d'un fermoir conforme à l'invention ;
- la figure 2 représente une vue de dessous en perspective d'un fermoir conforme à l'invention;
- les figures 3a et 3b représentent une vue en coupe d'un fermoir conforme à l'invention, respectivement en position courte et en position longue ;
- les figures 4a et 4b représentent une vue en perspective de dessus et de dessous du passant d'un fermoir conforme à l'invention, et
- la figure 5a à 5c illustrent les moyens de réglage de la longueur utile du bracelet que comprend un fermoir conforme à l'invention.

### Mode(s) de réalisation de l'invention

Le fermoir illustré à titre non limitatif sur les figures correspond à un mode de réalisation préféré de la présente invention. Plus précisément, le fermoir 1 est du type à boucle déployante et est destiné à fermer un bracelet de pièce d'horlogerie.

Tel que cela ressort plus particulièrement des figures 1 et 2, le fermoir 1 comporte une première lame 2 articulée sur une seconde lame 4 au moyen d'une tige 6, de manière illustrative non limitative. Chacune des lames présente une forme allongée suivant la direction longitudinale du bracelet et légèrement incurvée pour mieux épouser la forme du poignet d'un porteur.

La première lame 2 comprend deux montants 8 agencés en contact l'un avec l'autre à leur extrémité située du côté de la tige 6 et, présentant chacun une découpe telle qu'ils ne sont pas en contact l'un avec l'autre sur la plus grande partie de leur longueur.

Chacun des montants 8 porte une extension 10, à proximité de son extrémité éloignée de la tige 6, s'étendant suivant une direction perpendiculaire à la direction longitudinale du bracelet, pour former un poussoir définissant un organe de commande permettant de déverrouiller le fermoir, tel que cela ressort de la figure 3.

Par ailleurs, l'extrémité libre de la première lame 2 porte des moyens de maintien 11 du bracelet destiné à être associé au fermoir 1.

Les moyens de maintien comprennent un capot 12 présentant une paroi supérieure 13 portant des parois latérales 14. Les parois latérales 14 sont munies de deux trous permettant de loger une extrémité d'une barrette 20 de fixation d'un brin de bracelet, de manière conventionnelle.

La seconde lame 4 comprend deux bras 22 reliés par un montant transversal 24 dans leur région centrale. Les bras 22 se prolongent par des portions coudées 26 portant un passant 28 d'un brin de bracelet, décalé par rapport à la direction générale des bras 22 pour définir un passage pour le brin de bracelet.

Le passant 28 présente un téton mobile 30 destiné à être engagé dans un trou du bracelet pour définir un point d'ancrage de ce dernier au fermoir 1. Ainsi, le téton mobile 30 permet de modifier la position du point d'ancrage du bracelet sur le fermoir et donc la longueur du bracelet au porter.

Avantageusement, le passant 28 disposé à l'extrémité libre de la seconde lame 4 porte un dispositif de réglage de la longueur utile du bracelet destiné à être associé au fermoir 1.

Le dispositif de réglage de la longueur utile du bracelet comprend notamment le téton 30 qui est pourvu d'une base 31 de forme rectangulaire, et solidaire du téton 30, et qui est agencée pour se déplacer dans le passant 28. La base 31 est apte à coulisser dans un logement 32 rectangulaire prévu sur le dessous du passant 28. Le téton 30 et la base 31 peuvent être réalisés en une ou deux pièces selon les besoins du fabricant.

Selon l'invention, le passant 28 comprend un dégagement oblong 40 formé sur le dessus du passant 28, le dégagement oblong 40 débouchant sur le logement 32. Ainsi, le téton 30 traverse le dégagement lorsqu'il est monté sur le passant, la base 31 étant logée dans le logement rectangulaire 32.

Tel qu'illustré à la figure 2, le passant 28 comprend un couvercle 29 agencé pour recouvrir le logement 32 une fois le téton 30 et la base 31 mis en place. Le couvercle 29 est inséré en le faisant coulisser dans le passant du côté de son extrémité libre, le couvercle 29 présentant une forme complémentaire à la forme de l'usinage 41 pratiqué dans le passant 28 pour recevoir le couvercle 29. A cet effet, le couvercle 29 présente une section de forme trapézoïdale, chacun des bords (ou parois latérales) coopérant avec des rainures inclinés correspondantes formées dans le passant 28, la liaison entre le couvercle 29 et le passant 28 formant un assemblage en queue d'aronde. Le couvercle 29 peut être solidarisé au passant 28 par le biais d'une vis 47 ou tout autre moyen permettant de démonter le couvercle 29 une fois ce dernier mis en place sur le passant.

Comme on peut l'observer à la figure 5b, le couvercle 29 comprend également un dégagement 42 formé sur sa face intérieure, à savoir la face en contact avec le passant 28, le dégagement 42 étant prévu pour être positionné face au logement 32 du passant une fois le couvercle 29 assemblé. Le logement 32 et le dégagement 42 définissent ainsi un volume dans lequel la base 31 du téton 30 peut se déplacer entre au moins deux positions pour pouvoir régler la longueur utile du bracelet.

Avantageusement, le dégagement 42 comprend deux rainures de guidage latérales 43 agencées pour coopérer avec la base 31 du téton 30, et plus particulièrement avec des ailes latérales 33 disposées sur les bords de ladite base 30. Les rainures de guidage 43 présentent chacune au moins deux découpes 44 et 45 disposées en vis-à-vis pour former les différentes positions possibles du téton 30, les ailes latérales 32 venant se loger dans les découpes 44 ou 45 une fois le déplacement du téton 30 effectué.

Les rainures de guidages 43 et les ailes latérales 33 permettent un guidage en queue d'aronde similaire à celui du couvercle 29 dans le passant 28. L'homme du métier n'aura pas de difficultés particulières pour réaliser un autre type de guidage plus classique, des rainures droites pourraient tout aussi bien être utilisées pour le guidage. Un tel guidage en queue d'aronde a pour avantage d'être plus solide, moins visible, de réduire les jeux entre les composants et donc d'être plus précis, il facilite aussi le montage une fois le couvercle 29 glissé dans le logement 41 et fait en sorte que la vis 47 ne soit pas sollicitée ou sous contrainte si ce n'est l'assemblage entre le couvercle et le passant.

Comme on peut l'observer sur les figure 2, 3a et 3b, le téton 30 comprend un cliquet à ressort 34 disposé dans un logement formé dans le corps du téton 30. Le positionnement du cliquet est prévu pour que la tête dépasse légèrement de la base 31 à travers un orifice formé dans cette dernière. Le cliquet à ressort 34 est prévu pour être en contact avec le fond du dégagement 42, et se rétracte dans le corps du téton 30 lorsque le porteur presse ce dernier pour déplacer le téton 30 d'une position à une autre.

Comme on peut l'observer à la figure 5c, le logement 32 présente des butées 35 afin d'éliminer certains jeux de battement de la base 31 du téton 30 une fois ce dernier monté et maintenu par le couvercle 29.

Ainsi, lorsque le porteur souhaite changer la longueur du bracelet, le porteur peut modifier la position du téton 30 en pressant sur ce dernier pour déloger les ailes latérales de la base 31 des découpes 44 formées dans les rainures de guidage 43, puis en le faisant coulisser vers une deuxième position où les ailes latérales 33 se retrouvent face aux découpes 45. Une fois la position choisie, le porteur relâche le téton 30 et la position est verrouillée lorsque le téton remonte et que les ailes 33 sont logées dans les découpes 45.

L'assemblage du couvercle 29 sur le passant 28 lorsque le téton 30 est mis en place dans le logement 32 est facilité grâce à une encoche 46 présentant une pente disposée à l'entrée du dégagement 42. De cette manière, lorsque le couvercle 29 est inséré puis coulissé dans l'usinage 41, la pente de l'encoche 46 guide le cliquet à ressort 34 sans le bloquer.

Par ailleurs, des moyens de verrouillage conventionnels sont prévus pour assurer le maintien de l'état fermé du fermoir. A cet effet, un mécanisme de verrouillage classique est arrangé pour maintenir accrochée la première lame 2 sur la deuxième lame 1 quand aucune pression n'est exercée simultanément sur les poussoirs formés par les extensions 10. Les extensions10 présentent chacune des crochets fixes configurés pour coopérer respectivement avec des crochets disposés sur les bras 22 de la deuxième lame 4.

Lorsque les extensions 10 sont actionnées, les crochets s'éloignent les uns des autres pour faire passer le fermoir dans son état ouvert.

La demande de brevet EP 0913106 A1 décrit en détail un fermoir de ce type et l'homme du métier pourra s'y reporter en cas de besoin.

L'espace entre les bras 22 de la seconde lame 4 définit un évidement permettant de loger la première lame 2 dans l'état fermé du fermoir 1, de manière connue.

Le fermoir 1 est représenté dans sa configuration longue sur la figure 3a. Si le téton est déplacé vers la gauche de la figure, le bracelet (non représenté) est alors raccourci et occupe la position représentée à la figure 3b.

Il ressort du présent exposé que le fermoir selon la présente invention comprend un téton susceptible d'être déplacé pour ajuster la longueur utile du bracelet. La construction et la manipulation de ce téton sont simples et permettent à l'utilisateur de procéder aisément au réglage du fermoir lorsque c'est nécessaire.

La description qui précède s'attache à décrire un mode de réalisation particulier à titre d'illustration non limitative et, l'invention n'est pas limitée à la mise en œuvre de certaines caractéristiques particulières qui viennent d'être décrites, comme par exemple les formes spécifiquement illustrées et décrites pour les lames ou encore leur mode de coopération permettant d'assurer le verrouillage du fermoir.

L'homme du métier ne rencontrera pas de difficulté particulière pour adapter le contenu de la présente divulgation à ses propres besoins et mettre en œuvre un fermoir, notamment pour pièce d'horlogerie, sans sortir du cadre de la présente invention. On notera par exemple que l'adaptation du présent enseignement pour la construction d'une boucle déployante de structure différente à celle illustrée et décrite ne posera pas de difficulté particulière à l'homme du métier.

Par ailleurs, le fermoir selon la présente invention n'est pas non plus limité à la mise en œuvre de deux position pour le téton, ou encore de deux positions de réglage de la longueur utile du bracelet. En effet, l'homme du métier ne rencontrera pas non plus de difficulté particulière pour adapter le présent enseignement pour mettre en œuvre un fermoir présentant un nombre supérieur de positions de réglage possibles.

## Revendications

1. Fermoir (1) pour bracelet, du type à boucle déployante, comprenant des première et seconde lames (2, 4) articulées l'une par rapport à l'autre, par une première de leurs extrémités respectives, entre une position fermée, de porter, et au moins une position ouverte, ladite première lame (2) portant un organe de fixation (20) d'un premier brin de bracelet, ladite seconde lame (4), inférieure, comprenant un passant (28) à sa seconde extrémité définissant un passage pour un second brin de bracelet et, portant un téton (30) destiné à être inséré dans un trou adapté du brin de bracelet pour définir un point d'ancrage de ce dernier au fermoir (1), le fermoir (1) comportant en outre au moins un organe de verrouillage (11) pour maintenir lesdites première et seconde lames (2, 4) dans leur position fermée, ledit téton (30) étant mobile par rapport au passant (28) et comprend des moyens d'actionnement (34) agencés pour le déplacer et ainsi définir au moins deux positions prédéfinies associées à une longueur utile prédéfinie du bracelet, **caractérisé en ce que** ledit téton (30) comprend une base (31) solidaire de ce dernier, ladite base (31) étant agencée pour se déplacer dans un logement (32) du passant (28), le passant (28) comprenant un couvercle (29) agencé pour recouvrir le logement (32) et coopérer avec la base (31) du téton (30), le téton et la base comprenant chacun des moyens de guidage complémentaires, et les moyens d'actionnement comprennent un cliquet à ressort (34) disposé dans le téton (30), le cliquet (34) étant en partie saillant au niveau de la base (31).

2. Fermoir (1) selon la revendication 1, **caractérisé en ce que** le passant (28) comprend un dégagement oblong (40), ledit téton (30) traversant ledit dégagement oblong (40) et la base (31) venant en contact avec le logement (32).

3. Fermoir (1) selon la revendication 1, **caractérisé en ce que** le couvercle (29) comprend un dégagement (42) agencé pour être placé en vis-à-vis du logement (32) du passant de manière à former un volume dans lequel la base (31) du téton (30) se déplace.

4. Fermoir (1) selon la revendication 1 ou 3, **caractérisé en ce que** les moyens de guidage complémentaire comprennent d'une part des ailes latérales (33) solidaire du téton (30), et d'autre part des rainures de guidage (43) formées dans le dégagement (42) dudit couvercle (29), les rainures étant agencées pour guider les ailes latérales.

5. Fermoir (1) selon la revendication 4, **caractérisé en ce que** lesdites rainures de guidage (43) comprennent des découpes (44, 45) définissant des positions distinctes du téton (30).

6. Fermoir (1) selon l'une des revendications précédentes, **caractérisé en ce que** le couvercle (29) est monté coulissant sur le passant (28), le capot étant maintenu en place sur le passant dans un usinage (41) formé dans ce dernier par une vis (47).

7. Fermoir (1) selon l'une des revendications précédentes, **caractérisé en ce que** le logement (32) formé dans le passant (28) comprend au moins une butée (35) pour maintenir en place le téton (30).

8. Montre-bracelet comportant un bracelet muni d'un fermoir (1) selon l'une quelconque des revendications précédentes.

## Patentansprüche

1. Schließe (1) für ein Armband vom Typ einer Faltschließe, die eine erste und eine zweite Lamelle (2, 4) umfasst, welche über ein erstes ihrer jeweiligen Enden zwischen einer geschlossenen Tragestellung und mindestens einer geöffneten Stellung gelenkig miteinander verbunden sind, wobei die erste Lamelle (2) ein Befestigungsorgan (20) für einen ersten Armbandstrang trägt, wobei die zweite, untere Lamelle (4) an ihrem zweiten Ende eine Durchführung (28) umfasst, die einen Durchgang für einen zweiten Armbandstrang definiert, und einen Stift (30) trägt, der dazu bestimmt ist, in ein passendes Loch des Armbandstrangs eingeführt zu werden, um einen Verankerungspunkt des letzteren an der Schließe (1) zu definieren, wobei die Schließe (1) weiter mindestens ein Verriegelungsorgan (11) umfasst, um die erste und die zweite Lamelle (2, 4) in ihrer geschlossenen Stellung zu halten, wobei der Stift (30) in Bezug auf die Durchführung (28) beweglich ist und Betätigungsmittel (34) umfasst, die so eingerichtet sind, dass sie ihn bewegen und somit mindestens zwei vordefinierte Stellungen definieren, die mit einer vordefinierten Nutzlänge des Armbands verknüpft sind, **dadurch gekennzeichnet, dass** der Stift (30) eine Basis (31) umfasst, die fest mit letzterem verbunden ist, wobei die Basis (31) so eingerichtet ist, dass sie sich in einer Aufnahme (32) der Durchführung (28) bewegt, wobei die Durchführung (28) einen Deckel (29) umfasst, der so eingerichtet ist, dass er die Aufnahme (32) bedeckt und mit der Basis (31) des Stiftes (30) zusammenwirkt, wobei der Stift und die Basis jeweils komplementäre Führungsmittel umfassen, und die Betätigungsmittel eine Federklinke (34) umfassen, die im Stift (30) angeordnet ist, wobei die Klinke (34) auf Höhe der Basis (31) zum Teil vorspringt.

2. Schließe (1) nach Anspruch 1, **dadurch gekennzeichnet, dass** die Durchführung (28) eine längliche Aussparung (40) umfasst, wobei der Stift (30) durch die längliche Aussparung (40) hindurchgeht und die Basis (31) mit der Aufnahme (32) in Kontakt kommt.

3. Schließe (1) nach Anspruch 1, **dadurch gekennzeichnet, dass** der Deckel (29) eine Aussparung (42) umfasst, die so eingerichtet ist, dass sie der Aufnahme (32) der Durchführung gegenüberliegend platziert wird, sodass sie ein Volumen bildet, in dem sich die Basis (31) des Stiftes (30) bewegt.

4. Schließe (1) nach Anspruch 1 oder 3, **dadurch gekennzeichnet, dass** die komplementären Führungsmittel einerseits Seitenflügel (33), die fest mit dem Stift (30) verbunden sind, und andererseits Führungsnuten (43) umfassen, die in der Aussparung (42) des Deckels (29) gebildet sind, wobei die Nuten so eingerichtet sind, dass sie die Seitenflügel führen.

5. Schließe (1) nach Anspruch 4, **dadurch gekennzeichnet, dass** die Führungsnuten (43) Ausschnitte (44, 45) umfassen, die verschiedene Stellungen des Stiftes (30) definieren.

6. Schließe (1) nach einem der vorstehenden Ansprüche, **dadurch gekennzeichnet, dass** der Deckel (29) verschiebebeweglich auf der Durchführung (28) angebracht ist, wobei die Kappe durch eine Schraube (47) in einer Bearbeitung (41), die in der Durchführung gebildet ist, auf letzterer an Ort und Stelle gehalten wird.

7. Schließe (1) nach einem der vorstehenden Ansprüche, **dadurch gekennzeichnet, dass** die in der Durchführung (28) gebildete Aufnahme (32) mindestens einen Anschlag (35) umfasst, um den Stift (30) an Ort und Stelle zu halten.

8. Armbanduhr, die ein Armbandumfasst, das mit einer Schließe (1) nach einem der vorstehenden Ansprüche versehen ist.

## Claims

1. Bracelet clasp (1), of the deployant buckle type, having first and second strips (2, 4) articulated to each other, by a first of their respective ends, between a closed position for wear, and at least one open position, said first strip (2) carrying a member (20) for attaching a first bracelet strand, said second, lower strip (4) comprising a loop member (28) at its second end defining a passage for a second bracelet strand and carrying a stud (30) intended to be inserted into a suitable hole in the bracelet strand to define an anchoring point thereof to the clasp (1), the clasp (1) further including at least one locking member (11) for holding said first and second strips (2, 4) in their closed position, said stud (30) being movable with respect to the loop member (28) and includes actuation means (34) arranged to move the stud and thereby define at least two predefined positions associated with a predefined useful bracelet length, **characterized in that** said stud (30) includes a base (31) integral therewith, said base (31) being arranged to move in a housing (32) of the loop member (28), the loop member (28) including a cover (29) arranged to cover the housing (32) and to cooperate with the base (31) of the stud (30), the stud and the base each comprising complementary guide means, and the actuation means comprise a spring click (34) disposed inside the stud (30), the click (34) partly protruding from the base (31).

2. Clasp (1) according to claim 1, **characterized in that** the loop member (28) includes an oblong recess (40), said stud (30) passing through said oblong recess (40) and the base (31) coming into contact with the recess (32).

3. Clasp (1) according to claim 1, **characterized in that** the cover (29) includes a recess (42) arranged to be placed facing the loop member housing (32) in order to form a space in which the base (31) of the stud (30) moves.

4. Clasp (1) according to claim 1 or 3, **characterized in that** the complementary guide means include, on the one hand, lateral wings (33) integral with the stud (30) and, on the other hand, guide grooves (43) formed in the recess (42) of said cover (29), the grooves being arranged to guide the lateral wings.

5. Clasp (1) according to claim 4, **characterized in that** said guide grooves (43) comprise cutout portions (44, 45) defining distinct positions of the stud (30).

6. Clasp (1) according to any of the preceding claims, **characterized in that** the cover (29) is slidably mounted on the loop member (28), the cover being held in place on the loop member in a machined hole (41) therein by a screw (47).

7. Clasp (1) according to any of the preceding claims, **characterized in that** the housing (32) formed in the loop member (28) includes at least one stop member (35) for holding the stud (30) in place.

8. Wristwatch including a bracelet provided with a clasp (1) according to any of the preceding claims.
